# EUROPÄISCHE PATENTSCHRIFT

(11) **EP 0 021 061 B1**
(45) Veröffentlichungstag und Bekanntmachung des Hinweises auf die Patenterteilung: **11.05.1983**
(21) Anmeldenummer: 80102904.2
(22) Anmeldetag: 23.05.1980
(51) Int. Cl.: G08G 1/07

(54) **Verkehrssignalanlage**
Traffic signalling system
Installation de signalisation de circulation

(30) Priorität: 06.06.1979 DE 2922927
(43) Veröffentlichungstag der Anmeldung: 07.01.1981
(73) Patentinhaber: SIEMENS AKTIENGESELLSCHAFT, 80333 München (DE)
(72) Erfinder: Hunziker, Walter, CH-9055 Bühler (CH)

## Beschreibung

Die Erfindung bezieht sich auf eine Verkehrssignalanlage mit einer Zentrale und mehreren Knotenpunktgeräten und mit den jeweiligen Knotenpunktgeräten zugeordneten und von diesen mit Hilfe von Einstellsignalen umschaltbaren Signalgebern, bei der die Einstellsignale sowohl aus von der Zentrale übermittelten zentralen Steuersignalen, als auch von örtlichen, insbesondere unter Verwendung von Verkehrsdetektoren gewonnenen Steuersignalen abgeleitet sind.

Eine solche Verkehrssignalanlage ist aus der DE-OS 1516686 bekannt. Bei dieser bekannten Verkehrssignalanlage werden die Signalgeber einerseits durch zentrale Steuersignale, die von einer Zentrale ausgehen und Rahmensignalprogramme bilden, andererseits durch örtliche Steuersignale, die von örtlichen Verkehrsdetektoren abgleitet werden, gesteuert, wobei das durch die zentralen Steuersignale gebildete Rahmenprogramm durch die örtlichen Steuersignale modifiziert wird. Das Wirksamwerden der örtlichen Steuersignale wird in den Knotenpunktgeräten durch Relais ermöglicht, die von den zentralen Steuersignalen erregt werden, und die Signalgeber über Hilfsrelais schalten. In den Stromkreis der Hilfsrelais sind Kontakte eingefügt, die durch die Ausgangssignale örtlicher Verkehrsdetektoren gesteuert werden. Weitere Kontakte sichern die Interdependenz zwischen der Signalgabe der Signalgeber eines Knotenpunktgerätes. Durch diese Modifizierung von Rahmenprogrammen, die durch zentrale Steuersignale gebildet werden, durch örtliche Steuersignale, kann die Signalgabe der Signalgeber besser an die jeweiligen örtlichen Verkehrsverhältnisse angepaßt werden. Die Zeitspannen, während deren eine solche Modifizierung möglich ist, können jedoch bei dieser Signalanlage nicht von der Zentrale aus beliebig festgesetzt werden.

Aus der FR-PS 1481 270 ist eine Straßenverkehrssignalanlage bekannt, bei der eine Steuerzentrale und mit dieser verbundene Steuergeräte vorhanden sind. Die Steuergeräte sind Straßenkreuzungen zugeordnet und mit Verkehrsdetektoren verbunden. Die Verkehrsdetektoren ermitteln die jeweils aktuelle Verkehrslage und teilen diese der Steuerzentrale mit. Dort werden dann die Steuersignalpläne für die einzelnen Steuergeräte entsprechend geändert. Dies ist jedoch relativ aufwendig.

Der Erfindung liegt demgegenüber die Aufgabe zugrunde, die Steuerung von Signalgebern auf einfache Weise und zu beliebigen Zeitpunkten von einer zentralen Steuerung auf eine örtliche Steuerung umzuschalten. Erfindungsgemäß ergibt sich die Lösung dieser Aufgabe dadurch, daß in jedem Knotenpunktgerät eine die zentralen Steuersignale aufnehmende und zur Ansteuerung der zugehörigen Signalgeber auswertende Auswerteschaltung vorgesehen ist, daß mit der Auswerteschaltung eine Bewertungsschaltung verbunden ist, die bei Auftreten von sich überlappenden zentralen Steuersignalen unter Abgabe eines Ausgangssignals anspricht, und daß mit der Bewertungsschaltung eine Steuerschaltung verbunden ist, die beim Vorliegen eines Ausgangssignals der Bewertungsschaltung den Signalweg der zentralen Steuersignal blockiert und einen Signalweg zur Einstellung der Signalgeber durch die örtlichen Steuersignale öffnet.

Anhand von Zeichnungen wird die Erfindung nachstehend an einem Ausführungsbeispiel näher erläutert.
Figur 1 zeigt schematisch in einem Blockschaltbild ein nach dem Verfahren gemäß der Erfindung arbeitende Verkehrssignalanlage.
Figur 2 zeigt eine typische Kreuzung mit Signalgebern und Detektoreinrichtungen.
Figur 3 zeigt schematisch einen möglichen Schaltungsaufbau eines von bei der Verkehrssignalanlage gemäß Fig. 1 in einer Mehrzahl vorgesehenen Knotenpunktgerätes mit zugehöriger Detektoreinrichtung.

Die in Fig. 1 dargestellte Verkehrssignalanlage, bei der es sich insbesondere um eine Straßenverkehrssignalanlage handeln mag, enthält eine Zentrale Z, die über eine Busleitung BI mit einer Mehrzahl von Knotenpunktgeräten Kg1 bis Kgn verbunden ist. Die Zentrale Z mag einen Verkehrsrechner enthalten, der in Abhängigkeit von verschiedenen Einflußgrößen, wie beispielsweise der Tageszeit, unterschiedliche Signalprogramme über die Busleitung BI an die einzelnen Knotenpunktgeräte Kg1 bis Kgn abgibt. Diese Signalprogramme stellen - wie dies weiter unten noch näher ersichtlich werden wird - Rahmensignalprogramme dar, d. h. Signalprogramme, die noch modifiziert bzw. ausgefüllt werden können.

Bei den Knotenpunktgeräten Kg1 bis Kgn handelt es sich gewissermaßen um dezentrale Steuereinrichtungen, die beispielsweise einzelnen Kreuzungen von Verkehrswegen individuell zugehörig sind und die den Verkehrswegen fest zugeordnete Signalgeber steuern. Gemäß Fig. 1 steuert das Knotenpunktgerät Kg1 zwei Signalgeber Sg11 und Sg21. Das in Fig. 1 noch dargestellte Knotenpunktgerät Kgn steuert zwei Signalgeber Sg1 und Sg2n.

Jedem der vorgesehenen Knotenpunktgeräte Kg1 bis Kgn ist eine Detektoreinrichtung individuell zugehörig. So ist dem Knotenpunktgerät Kg1 die Detektoreinrichtung Det1 zugehörig, und dem Knotenpunktgerät Kgn ist die Detektoreinrichtung Detn zugehörig. Diese Detektoreinrichtungen können die Verkehrsbelastungen an den Kreuzungen ermitteln, denen die mit ihnen verbundenen Knotenpunktgeräte zugehörig sind. Es ist aber auch möglich, daß die Detektoreinrichtungen andere Informationen ermitteln und daraufhin entsprechende Signale an ihre Knotenpunktgeräte abgeben. So können beispielsweise - wie dies oben bereits angedeutet worden ist - die Detektoreinrichtungen auf das Auftreten bestimmter Signale ansprechen, welche von bestimmten Fahrzeugen abgegeben werden, um ganz bestimmte Einstellungen der vorgesehenen Signalgeber zu bewirken. So können beispielsweise bevorrechtigte Fahrzeuge Anforderungssignale abgeben, die mit Hilfe der betreffenden Detektoreinrichtungen ermittelt werden und auf deren Ermittelung hin für die betreffenden bevorrechtigten Fahrzeuge Fahrstraßen freigegeben werden, sofern diese nicht bereits freigegeben sind. Bei diesen bevorrechtigten Fahrzeugen kann es sich beispielsweise um öffentliche Fahrzeuge oder um Einsatzfahrzeuge von Polizei und Feuerwehr handeln.

Bezüglich der Arbeitsweise der in Fig. 1 schematisch angedeuteten Verkehrssignalanlage sei noch folgendes bemerkt. Die Zentrale Z wird an die Gegebenheiten der einzelnen Kreuzungen angepaßte Signalprogramme den einzelnen Knotenpunktgeräten Kg1 bis Kgn über die Busleitung BI zuführen. Dazu werden die betreffenden Signalprogramme bildende Steuerinformationen beispielsweise zeitmultiplexmäßig über die Busleitung BI an die einzelnen Knotenpunktgeräte abgegeben. Damit die ein Signalprogramm bildenden Steuerinformationen auch nur zu dem jeweils gewünschten Knotenpunktgerät hin gelangen, können die einzelnen Knotenpunktgeräte entweder jeweils über eine gesonderte Adressierungsleitung von der Zentrale Z her gesondert wirksam gesteuert werden, oder aber die jeweiligen Steuerinformationen können mit einer Adresse versehen abgegeben werden, auf die lediglich eines der Knotenpunktgeräte anspricht, um die dieser Adresse nachfolgenden Steuerinformationen aufzunehmen. Wie unter Bezugnahme auf Fig. 2 noch erläutert werden wird, legen diese den einzelnen Knotenpunktgeräten zugeführten Steuerinformationen selbst fest, ob das durch sie gebildete Signalprogramm als Rahmensignalprogramm zu modifizieren ist.

In Fig. 2 ist eine typische Kreuzung veranschaulicht, die aus zwei rechtwinklig zueinander verlaufenden Fahrstraßen St1 und St2 besteht. An jeder der vier Kreuzungsecken befindet sich ein Signalgeber. Die zur Signalgabe in jeweils einer Fahrstraße der beiden Fahrstraßen vorgesehenen Signalgeber werden jeweils in gleicher Weise gesteuert. Bei diesen Signalgebern handelt es sich einmal um die beiden Signalgeber Sg1a und Sglb, und zum anderen handelt es sich um die beiden Signalgeber Sg2a und Sg2b. Die Signallampen der somit jeweils in übereinstimmender Weise gesteuerten Signalgeber können einander parallel geschaltet sein.

Den Fahrstraßen St1 und St2 sind gemäß Fig. 2 im Bereich der Kreuzung Detektorschleifen zugehörig. Der Fahrstraße St1 sind die Detektorschleifen Sd1a und Sd1b zugehörig, und der Fahrstraße St2 sind die Detektorschleifen Sd2a und Sd2b zugehörig. Diese Detektorschleifen, die durch gestrichelte Linien angedeutet sind, können in der Fahrbahn der jeweiligen Fahrstraße enthalten sein.

Die Detektorschleifen sind an Schleifenauswertungsschaltungen angeschlossen, die mit einem zu der betreffenden Kreuzung gehörenden Knotenpunktgerät verbunden sind. Die Detektorschleife Sdla ist an einer Schleifenauswertungsschaltung A1a angeschlossen, und die Detektorschleife Sdlb ist an einer Schleifenauswertungsschaltung A1b angeschlossen. Diese beiden Schleifenauswertungsschaltungen A1a, A1b können durch eine gemeinsame Schleifenauswertungsschaltung gebildet sein, an der die beiden genannten Detektorschleifen parallel angeschlossen sein können. In entsprechender Weise sind die beiden Detektorschleifen Sd2a und Sd2b an Schleifenauswertungsschaltungen A2a, A2b angeschlossen, die ebenfalls durch eine gemeinsame Schleifenauswertungsschaltung gebildet sein können, an der die beiden zuletzt erwähnten Detektorschleifen parallel angeschlossen sein können.

In Fig. 3 ist ein möglicher Aufbau eines der in Fig. 1 angedeuteten Knotenpunktgeräte gezeigt. Das in Fig. 3 dargestellte Knotenpunktgerät ist mit Kg bezeichnet. Dem Knotenpunktgerät Kg gemäß Fig. 3 werden über zwei Einzelleitungen L1, L2 von einem an der Busleitung BI angeschlossenen Demultiplexer Dem die zuvor erwähnten, seriell abgegebenen Steuerinformationnen zugeführt. Zur Aufnahme und Auswertung dieser Steuerinformationen sind an den erwähnten Leitungen L1, L2 zwei Auswerteschaltungen As1, As2 angeschlossen. Diese Auswerteschaltungen Asl, As2 können jeweils zumindest ein bistabiles Kippglied enthalten, welches entsprechend den auf der Leitung L1 oder auf der Leitung L2 jeweils zugeführten Steuerinformationnen eingestellt wird.

Am Ausgang der Auswerteschaltung As1 ist ein Sperrglied GS1 mit seinem Signaleingang angeschlossen. Am Ausgang der Auswerteschaltung As2 ist ein Sperrglied GS2 mit seinem Signaleingang angeschlossen. Die Sperreingänge dieser Sperrglieder GS1, GS2 sind gemeinsam am Ausgang eines UND-Gliedes GU1 angeschlossen, welches als Bewertungsschaltung dient, worauf weiter unten noch näher eingegangen wird. Das UND-Glied GU1 ist mit seinen beiden vorgesehenen Eingängen an den Leitungen L1, L2 angeschlossen.

Am Ausgang des Sperrgliedes GS1 ist ein ODER-Glied G01 mit einem Eingang angeschlossen. Am Ausgang des Sperrgliedes GS2 ist ein ODER-Glied G02 mit einem Eingang angeschlossen. Mit ihren anderen Eingängen sind die beiden ODER-Glieder G01, G02 an Ausgängen einer Verknüpfungsschaltungsanordnung angeschlossen, die gemäß Fig. 3 durch zwei UND-Glieder GU2, GU3 gebildet ist. Dabei ist das ODER-Glied G01 mit seinem weiteren Eingang am Ausgang des UND-Gliedes GU2 angeschlossen. Das ODER-Glied G02 ist mit seinem weiteren Eingang am Ausgang des UND-Gliedes GU3 angeschlossen.

An den Ausgängen der beiden ODER-Glieder GO1, G02 sind zwei bistabile KippgiiederKI, K2 mit ihren Eingangsseiten angeschlossen. Das bistabile Kippglied K1 ist dabei mit seinem Setzeingang S am Ausgang des ODER-Gliedes G01 und mit seinem Rücksetzeingang R am Ausgang des ODER-Gliedes G02 angeschlossen. Das bistabile Kippglied K2 ist mit seinem Setzeingang S am Ausgang des ODER-Gliedes G02 und mit seinem Rücksetzeingang R am Ausgang des ODER-Gliedes G01 angeschlossen.

An den beiden Ausgängen Q und Q des bistabilen Kippgliedes K1 ist ein Signalgeber Sg1 angeschlossen. An den beiden Ausgängen Q und Q des bistabilen Kippgliedes K2 ist ein Signalgeber Sg2 angeschlossen. Der Einfachheit halber sei hier angenommen, daß bei Abgabe eines Binärsignals « H vom Ausgang Q und damit eines Binärsignals « L vom Ausgang Q des jeweiligen bistabilen Kippgliedes K1, K2 der mit diesem Kippglied verbundene Signalgeber Sg1 bzw. Sg2 eine grüne Signallampe (waagerechter Strich innerhalb eines Kreises) aufleuchten läßt, während bei Auftreten eines Binärsignals « H » am Ausgang Q̅ und eines Binärsignals « L am Ausgang Q des jeweiligen bistabilen Kippgliedes dessen zugehöriger Signalgeber eine rote Signallampe (senkrechter Strich innerhalb eines Kreises) aufleuchten läßt.

Die zu der bereits erwähnten Verknüpfungsschaltungsanordnung gehörenden beiden UND-Glieder GU2 und GU3 sind mit ihren einen Eingängen gemeinsam am Ausgang des UND-Gliedes GU1 angeschlossen. Mit zwei weiteren Eingängen sind die beiden UND-Glieder GU2, GU3 jeweils an der Ausgangsseite zweier Bewertungs- bzw. Meldeschaltungen M1, M2 angeschlossen, die eingangsseitig an Ausgängen einer Detektoreinrichtung Det angeschlossen sind. Diese Detektoreinrichtung Det mag beispielsweise zwei Schleifenauswertungsschaltungen A1, A2 enthalten, wie sie im Zusammenhang mit Fig. 2 erwähnt worden sind, mit denen Detektorschleifen verbunden sind. In Fig. 3 sind der Einfachheit halber lediglich zwei Detektorschleifen Sd1, Sd2 dargestellt. Die durch die Detektorschleifen Sd1 und Sd2 gelieferten und durch die Schleifenauswertungsschaltungen A1, A2 - bei denen es sich um Oszillatoren mit nachgeschalteten Frequenzbestimmungsschaltungen handeln mag - ausgewerteten Signale werden den Meldegeräten M1, M2 zugeführt, die durch schwellwertbehaftete Bewertungsschaltungen gebildet sein können, welche in Abhängigkeit von der Anzahl der von der jeweiligen Detektorschleife erfaßten Fahrzeuge unterschiedliche Signale abgeben. In Fig. 3 ist angedeutet, daß jedes Meldegerät M1, M2 zwei gesonderte Ausgänge besitzt. Am Ausgang x1 des Meldegerätes M1 und am Ausgang y1 des Meldegerätes M2 treten Binärsignale « H in dem Fall auf, daß für einen bestimmten Verkehrsweg - dem das jeweilige Meldegerät M1 bzw. M2 zugehörig ist - eine Grünforderung existiert, also eine Forderung, für diesen Verkehrsweg die grüne Signallampe einzuschalten. Tritt ein Binärsignal « H » am Ausgang x1 des Meldegerätes M1 bzw. am Ausgang y1 des Meldegerätes M2 auf, so tritt am Ausgang x2 des Meldegerätes M1 bzw. am Ausgang y2 des Meldegerätes M2 ein Binärsignal « L auf. Demgegenüber tritt am Ausgang x2 des Meldegerätes M1 bzw. am Ausgang y2 des Meldegerätes M2 ein Binärsignal « H » in dem Fall auf, daß das betreffende Meldegerät M1 bzw. M2 eine Information abzugeben hat, gemäß der ein « Grünende » für den Verkehrsweg möglich ist, dem das betreffende Meldegerät M1 bzw. M2 zugehörig ist.

Am Ausgang x1 des Meldegerätes M1 und am Ausgang y2 des Meldegerätes M2 ist das bereits erwähnte UND-Glied GU2 mit zwei Eingängen angeschlossen. Am Ausgang y1 des Meldegeräts M2 und am Ausgang x2 des Meldegeräts M1 ist das UND-Glied GU3 mit entsprechenden Eingängen angeschlossen.

Die in Fig. 3 dargestellte Schaltungsanordnung weist neben den bisher betrachteten Schaltungselementen noch zwei weitere Verknüpfungsglieder auf, nämlich ein Exklusiv-ODER-Glied EXOR und ein UND-Glied GU4. Das Exklusiv-ODER-Glied EXOR ist mit seinen beiden Eingängen an den Ausgängen der beiden UND-Glieder GU2, GU3 angeschlossen. Das UND-Glied GU4 ist mit einem Eingang am Ausgang des Exklusiv-ODER-Gliedes EXOR und mit einem weiteren Eingang am Ausgang des UND-Gliedes GU1 angeschlossen. Mit seinem Ausgang ist das UND-Glied GU4 - welches zusammen mit dem Exklusiv-ODER-Glied EXOR eine Sperrschaltung bildet - an Sperr- bzw. Rücksetzeingängen R1, R2 der Auswerteschaltungen As1, As2 angeschlossen. Mit diesen Rücksetzeingängen R1, R2 der Auswerteschaltungen As1 bzw. As2 können die zu diesen annahmegemäß gehörenden bistabilen Kippglieder mit ihren Rücksetzeingängen verbunden sein.

Nachdem zuvor der Aufbau der in Fig. 3 dargestellten Schaltungsanordnung erläutert worden ist, sei nunmehr deren Arbeitsweise näher betrachtet. Dazu sei zunächst angenommen, daß das bistabile Kippglied K1 gesetzt und das bistabile Kippglied K2 zurückgesetzt ist. Demgemäß leuchtet die grüne Signallampe des Signalgebers Sg1, und im Signalgeber Sg2 leuchtet die rote Signallampe. Dieser Signalisierungszustand bleibt solange erhalten, bis über die Leitungen L1, L2 von der Busleitung B1 einen anderen Signalisierungszustand fordernde Steuerinformationen zugeführt werden. Nimmt man beispielsweise einmal an, daß nunmehr auf der Leitung L2 ein Binärsignal « H auftritt und daß auf der Leitung L1 ein Binärsignal « L auftritt, so führt dies dazu, daß diese Binärsignale in den Auswerteschaltungen As2 bzw. As1 aufgenommen werden und praktisch unverändert über die übertragungsfähigen Sperrglieder GS2 bzw. GS1 und die diesen nachfolgenden ODER-Glieder G02 bzw. G01 weitergeleitet werden. Das somit am Ausgang des ODER-Gliedes G02 auftretende Binärsignal « H bewirkt dann das Setzen des bistabilen Kippgliedes K2 und das Zurücksetzen des bistabilen Kippgliedes K1. Die Folge davon ist, daß nunmehr die rote Signallampe des Signalgebers Sg2 erlischt und daß die grüne Signallampe dieses Signalgebers Sg2 aufleuchtet. Im Signalgeber Sg1 erlischt die grüne Signallampe, und die rote Signallampe leuchtet auf. Auch dieser Signalisierungszustand bleibt wieder solange erhalten, bis geänderte Steuerinformationen über die Leitungen L1, L2 zugeführt werden.

Da bei dem zuvor betrachteten Beispiel das UND-Glied GU1 ausgangsseitig ein Binärsignal « L abgegeben hat, gaben auch die UND-Glieder GU2, GU3, GU4 ausgangsseitig jeweils ein Binärsignal « L » ab, durch dessen Auftreten allerdings keine weiteren Vorgänge ausgelöst wurden.

Nimmt man nun einmal an, daß auf den beiden Leitungen L1, L2 zwei Steuerinformationen in Form von sich lediglich teilweise überlappenden Steuerinformations-Befehlen auftreten, die beide im vorliegenden Fall durch ein Binärsignal « H » gebildet sein mögen, so laufen folgende Vorgänge ab. Zunächst einmal gibt das als Befehls-Bewertungsschaltungs wirkende UND-Glied GU1 ausgangsseitig ein Binärsignal « H ab, mit dessen Auftreten die Sperrglieder GS1 und GS2 gesperrt werden. Die Folge dieser Maßnahme ist, daß von den Auswerteschaltungen As1, As2 sodann keine Signale zur Einstellung der bistabilen Kippglieder K1, K2 mehr abgegeben werden können. Diese Sperre der Abgabe entsprechender Signale von den Auswerteschaltungen As1, As2 beschränkt sich aber möglicherweise lediglich auf den zeitlichen Überlappungsbereich der auf den Leitungen L1, L2 auftretenden Steuerinformations-Befehle, wie dies weiter unten noch näher ersichtlich werden wird.

Die Abgabe eines Binärsignals « H vom Ausgang des UND-Gliedes GU1 führt ferner dazu, daß die beiden UND-Glieder GU2, GU3 für die Abgabe von Binärsignalen « H gewissermaßen vorbereitet werden. Wie aus der obigen Erläuterung der Detektoreinrichtung Det und des Anschlusses der UND-Glieder GU2, GU3 an den Meldegeräten M1, M2 bereits ersichtlich geworden sein dürfte, gibt das UND-Glied GU2 lediglich dann ein Binärsignal « H ausgangsseitig ab. wenn von dem Meldegerät M1 eine Grünforderung vorliegt und wenn das Meldegerät M2 die Möglichkeit eines Grünendes signalisiert. Vom Ausgang des UND-Gliedes GU3 wird ein Binärsignal « H » lediglich dann abgegeben, wenn das Meldegerät M2 eine Grünanforderung signalisiert und wenn zugleich vom Meldegerät M1 die Möglichkeit eines Grünendes signalisiert wird. An dieser Stelle sei noch angemerkt, daß die beiden Meldegeräte M1, M2 angesichts der erläuterten Verknüpfung der von den Meldegeräten M1, M2 abgegebenen Ausgangssignale durch die UND-Glieder GU2 GU3 vorzugsweise sich kreuzenden Verkehrswegen zugeordnet sein werden, deren einem der Signalgeber Sg1 und deren anderem der Signalgeber Sg2 zugehörig ist.

Wenn von einem der beiden UND-Glieder GU2, GU3 auf die Zuführung eines Binärsignals « H » vom Ausgang des UND-Gliedes GU1 her ein Binärsignal « H » abgegeben wird, so gelangt dieses Binärsignal « H über das ODER-Glied G01 bzw. über das ODER-Glied G02 zu den bistabilen Kippgliedern K1, K2 hin, die daraufhin gegebenenfalls neu eingestellt werden. Das Auftreten des betreffenden Binärsignals « H vom Ausgang eines der UND-Glieder GU2, GU3 bewirkt ferner, daß das Exklusiv-ODER-Glied EXOR ausgangsseitig ein Binärsignal « H abgibt. Zusammen mit dem vom Ausgang des UND-Gliedes GU1 abgegebenen Binärsignal « H bewirkt dieses Ausgangssignal des Exklusiv-ODER-Gliedes EXOR, daß vom Ausgang des UND-Gliedes GU4 ein Binärsignal « H » abgegeben wird. Dieses Binärsignal « H sperrt die Auswertung der den Auswerteschaltungen As1, As2 gerade zugeführten Steuerinformationen, indem die zu diesen Auswerteschaltungen As1, As2 annahmegemäß gehörenden bistabilen Kippglieder zurückgesetzt werden. Damit können dann die Auswerteschaltungen As1, As2 nach Verschwinden der Steuerinformations-Befehle von den Leitungen L1, L2 keine Einstellwirkung mehr auf die Signalgeber Sg1, Sg2 nach Maßgabe der betreffenden Steuerinformations-Befehle ausüben. Die Einstellung der Signalgeber Sg1, Sg2 ist in diesem Fall lediglich von den Einstellbefehlen abhängig, die von der Detektoreinrichtung Det her zugeführt bzw. ausgelöst worden sind.

Im Hinblick auf die zuletzt betrachtete Arbeitsweise der in Fig. 3 dargestellten Schaltungsanordnung ergibt sich somit, daß durch die auf den Leitungen L1, L2 mit einer Überlappung auftretenden Steuerinformations-Befehle gewissermaßen ein Modifikationsbereich des für das betreffende Knotenpunktgerät von der Zentrale her zugeführten Rahmensignalprogramms festgelegt ist und daß innerhalb dieses Modifikationsbereichs die Einstellung der zugehörigen Signalgeber nach Maßgabe von dem betreffenden Knotenpunktgerät gesondert zugeführten Einstellbefehlen modifiziert werden kann.

Im Zusammenhang mit den gerade erwähnten Einstellbefehlen, die mit Hilfe der die beiden UND-Glieder GU2 und GU3 umfassenden Verknüpfungsschaltungsanordnung gemäß Fig. 3 erzeugt werden, kann nun der Fall eintreten, daß diese Einstellbefehle in Form von Binärsi^{g}nalen « H » gleichzeitig auftreten. Dies bedeutet, daß bei der in Fig. 3 dargestellten Schaltungsanordnung die beiden UND-Glieder GU2, GU3 jeweils ein Binärsignal « H abgeben, wenn vom Ausgang des UND-Gliedes GU1 ein Binärsignal « H » abgegeben wird. Das Auftreten der Binärsignale « H » an den Ausgängen der UND-Glieder GU2, GU3 hat zur Folge, daß über die ODER-Glieder G01, G02 den Setz- und Rücksetzeingängen S, R beider bistabiler Kippglieder K1, K2 jeweils ein Binärsignal « H » zugeführt wird. Das gleichzeitige Auftreten von Binärsignalen « H an beiden Eingängen dieser bistabilen Kippglieder K1, K2 hat keine Einstell- bzw. Umsteuerwirkung zur Folge. Demgemäß verbleiben diese bistabilen Kippglieder K1, K2 in ihren zuvor eingenommenen Stellungen. Das Exklusiv-ODER-Glied EXOR gibt in diesem Fall ausgangsseitig ein Binärsignal « L » ab, so daß auch vom Ausgang des UND-Gliedes GU4 ein Binärsignal « L abgegeben wird. Das Auftreten dieses Binärsignals « L » hat zur Folge, daß die auf den Leitungen L1, L2 gerade auftretenden Steuerinformations-Befehle in den Auswerteschaltungen Asl, As2 aufgenommen und dort festgehalten werden. Nach Ablauf der Überlappungszeitspanne zwischen den betreffenden Steuerinformations-Befehlen können dann die in den betreffenden Auswerteschaltungen As1, As2 enthaltenen Befehle zur Einstellung der Signalgeber Sg1, Sg2 herangezogen werden.

Den zuletzt betrachteten Vorgängen völlig entsprechende Vorgänge laufen auch dann ab, wenn die beiden UND-Glieder GU2, GU3 ausgangsseitig jeweils ein Binärsignal « L während der Zeitspanne abgeben, während der vom Ausgang des UND-Gliedes GU1 ein Binärsignal « H » abgegeben wird.

Im vorstehenden ist erläutert worden, daß das UND-Glied GU1 dann ein Binärsignal « H » ausgangsseitig abgibt, wenn auf den beiden Leitungen L1, L2 sich lediglich teilweise überlappende Steuerinformations-Befehle auftreten, die im vorliegenden Fall jeweils durch ein Binärsignal « H » gebildet sind. Als für die Festlegung der betreffenden Modifikationsbereiche in Frage kommende Steuerinformationsbefehle werden dabei solche zueinander feindlicher Signalgruppen ausgenutzt. Nimmt man in diesem Zusammenhang einmal an, daß in dem Signalgerät Sg1 die grüne Signallampe leuchtet und daß im Signalgerät Sg2 die rote Signallampe leuchtet, so wird zur Festlegung eines Modifikationsbereichs über die Leitung L1 zunächst ein Binärsignal « H dem Knotenpunktgerät Kg zugeführt ― dieses Binärsignal « H » fordert nochmals das Aufleuchten der grünen Signallampe des Signalgeräts Sg1 - während erst nach einer gewissen zeitlichen Verzögerung auch auf der Leitung L2 ein Binärsignal « H » auftritt, und zwar derart, daß nunmehr ein Überlappungsbereich der beiden Steuerinformations-Befehle (Binärsignale « H ») vorliegt. Vor Auftreten der Rückflanke des über die Leitung L2 zugeführten Binärsignals « H » tritt die Rückflanke des über die Leitung L1 zuvor zugeführten Binärsignals « H » auf. Um die somit auf den beiden Leitungen L1, L2 vorhandenen Steuerinformations-Befehle von den Auswerteschaltungen As1, As2 auch entsprechend dem jeweiligen Augenblicks-Befehlszustand aufnehmen zu können, werden diese Auswerteschaltungen zweckmäßigerweise zustandsgesteuerte bistabile Kippglieder enthalten. In diesem Fall wird zwischen dem Zeitpunkt des Auftretens der Rückflanke des Binärsignals « H » auf der Leitung L1 und dem Zeitpunkt des Auftretens der Rückflanke des Binärsignals « H » auf der Leitung L2 in der Auswerteschaltung As1 ein einem Binärsignal « L entsprechender Befehl und in der Auswerteschaltung As2 ein einem Binärsignal « H entsprechender Befehl festgehalten sein.

Wie oben bereits erläutert, soll die Aufnahme bzw. Auswertung der über die Leitungen L1, L2 zugeführten Steuerinformationsbefehle in dem Fall verhindert sein, daß lediglich eines der UND-Glieder GU2, GU3 ausgangsseitig ein Binärsignal « H » abgibt. Zu diesem Zweck wird, wie ebenfalls bereits erläutert, vom Ausgang des UND-Gliedes GU4 ein entsprechendes Sperrsignal (Binärsignal « H ») abgegeben. Das Wirksamsein dieses Sperrsignals in den Auswerteschaltungen As1, As2 wird ein gewisses Andauern dieses Signals in dem Fall erforderlich machen, daß sich die beiden Steuerinformations-Befehle auf den Leitungen L1, L2 nur während einer kurzen Zeitspanne überlappen. Um auch in diesem Fall die gewünschte Wirkung zu erreichen, kann dem Ausgang des UND-Gliedes GU4 beispielsweise ein monostabiles Kippglied nachgeschaltet sein, welches auf die Abgabe eines Binärsignals « H » von dem UND-Glied GU4 ausgangsseitig ein solches Binärsignal « H » während einer Dauer abgibt, innerhalb der die beiden Steuerinformations-Befehle auf den Leitungen L1, L2 verschwunden sind.

Es sei noch besonders angemerkt, daß bei der Erläuterung der in Fig. 3 dargestellten Schaltungsanordnung angenomen worden ist, daß den dort angedeuteten Leitungen L1, L2 individuell Auswerteschaltungen As1, As2 zugehörig sind. Diese Auswerteschaltungen stellen jedoch tatsächlich lediglich Teilauswerteschaltungen einer Gesamtauswerteschaltung dar. Bezüglich der Übertragung von Steuerinformations-Befehlen über die Leitungen L1, L2 sei schließlich noch angemerkt, daß diese Übertragung in einem festen zeitlichen Raster, beispielsweise in einem 1-Sekunden-Raster erfolgen kann und daß die jeweils auf den Leitungen L1, L2 auftretenden Steuerinformations-Befehle sich unter Festlegung eines Modifikationsbereichs stets überlappen können. Dadurch ist es dann möglich, das von der Zentrale dem jeweiligen Knotenpunktgerät zugeführte Rahmensignalprogramm sekündlich nach Maßgabe von gesonderten Einstellbefehlen modifizieren zu können. Diese Einstellbefehle brauchen dabei nicht nur solche Einstellbefehle zu sein, wie sie unter Bezugnahme auf Fig. 3 speziell erläutert worden sind. Vielmehr kann es sich bei diesen Einstellbefehlen auch um Anforderungsbefehle seitens bestimmter Verkehrsteilnehmer handeln, die auf ihren Verkehrswegen beispielsweise die Einschaltung der dort vorhandenen grünen Signallampen anfordern.

Abschließend sei noch bemerkt, daß in den Knotenpunktgeräten noch gesonderte Sicherheitseinrichtungen enthalten sein können, die das Einschalten der Signalgeber zu Unzeiten, d. h. zu nicht erwünschten Zeiten, verhindern. Derartige Sicherheitseinrichtungen können bei der Schaltungsanordnung gemäß Fig. 3 den bistabilen Kippgliedern K1, K2 nachgeschaltet sein. Im übrigen sei noch darauf hingewiesen, daß für die Realisierung der in Fig. 3 dargestellten Schaltungsanordnung ein Mikroprozessor bzw. ein Mikrocomputer verwendet werden kann.

## Patentansprüche

Verkehrssignalanlage mit einer Zentrale (Z) und mehreren Knotenpunktgeräten (Kgl-Kgn) und mit den jeweiligen Knotenpunktgeräten zugeordneten und von diesen mit Hilfe von Einstellsignalen umschaltbaren Signalgebern (Sg11-Sg2n), bei der die Einstellsignale sowohl aus von der Zentrale übermittelten zentralen Steuersignalen, als auch von örtlichen, insbesondere unter Verwendung von Verkehrsdetektoren (Det1-Detn) gewonnenen Steuersignalen abgeleitet sind, dadurch gekennzeichnet, daß in jedem Knotenpunktgerät (Kg) eine die zentralen Steuersignale aufnehmende und zur Ansteuerung der zugehörigen Signalgeber (Sg1, Sg2) auswertende Auswerteschaltung (As1, As2) vorgesehen ist, daß mit der Auswerteschaltung (As1, As2) eine Bewertungsschaltung (GU1) verbunden ist, die bei Auftreten von sich überlappenden zentralen Steuersignalen unter Abgabe eines Ausgangssignals anspricht, und daß mit der Bewertungsschaltung (GU1) eine Steuerschaltung (GS1, GS2, G01, G02) verbunden ist, die beim Vorliegen eines Ausgangssignals der Bewertungsschaltung (GU1) den Signalweg der zentralen Steuersignale blockiert und einen Signalweg zur Einstellung der Signalgeber (Sg1, Sg2) durch die örtlichen Steuersignale öffnet.

## Claims

Traffic signalling system comprising a central unit (Z) and a plurality of junction devices (Kg1-Kgn) and signal generators (Sg11-Sg2n) which are assigned to the respective junction devices and can be changed over by the latter with the aid of adjusting signals, wherein the adjusting signals are derived both from central control signals transmitted by the central unit and also from local control signals which are obtained in particular by the use of traffic detectors (Det1-Detn), characterised in that in each junction device (Kg), there is arranged an analysing circuit (As1, As2) which picks up and analyses the central control signals in order to control the assigned signal generators (Sg1, Sg2) and that the analysing circuit (As1, As2) is connected to an evaluation circuit (GU1) which on occurrence of overlapping central control signals responds by emitting an output signal, and that the evaluation circuit (GU1) is connected to a control circuit (GS1, GS2, G01, G02) which when an output signal of the evaluation circuit (GU1) is present, blocks the signal path of the central control signals and opens a signal path for the adjustment of the signal generators (Sg1, Sg2) by means of the local control signals.

## Revendications

Installation de signalisation de circulation qui comporte un central (Z) et plusieurs dispositifs de commande de carrefour (Kg1, Kgn), ainsi que des dispositifs de signalisation (Sg11-Sg2n) associés aux dispositifs de commande de carrefours respectifs et pouvant être commutés par des signaux de réglage, dans laquelle les signaux de réglage sont dérivés de signaux de commande centraux transmis par le central ainsi que de signaux de commande locaux obtenus notamment en utilisant des détecteurs de trafic (Det1-Detn), caractérisée par le fait qu'un circuit d'interprétation (As1, As2), qui reçoit les signaux de commande centraux et les interprète pour commander le dispositif de signalisation (Sg1, Sg2) associé, est prévu dans chaque dispositif de carrefour (Kg), qu'aux circuits d'interprétation (As1, As2) est relié un circuit d'évaluation (GU1) qui répond en délivrant un signal de sortie lors de l'apparition de signaux de commande centraux qui se chevauchent, et qu'au circuit d'évaluation (GU1) est relié un circuit de commande (GS1, GS2, G01, G02) qui, lors de l'existence d'un signal de sortie du circuit d'évaluation (GU1), bloque la voie de signaux des signaux de commande centraux et ouvre une voie de signaux pour le réglage des dispositifs de signalisation (Sg1, Sg2) à l'aide des signaux de commande locaux.
